# FASCICULE DE BREVET EUROPEEN

(11) **EP 0 306 414 B1**
(45) Date de publication et mention de la délivrance du brevet: **06.11.1991**
(21) Numéro de dépôt: 88420264.9
(22) Date de dépôt: 26.07.1988
(51) Int. Cl.: E21C 37/22, B25D 17/02, B25D 17/04

(54) **Dispositif purgeur, notamment pour le toit rocheux dans les mines, chantiers souterrains ou analogues**
Beräumvorrichtung, insbesondere für Gesteinsfirsten im Bergbau, auf unterirdischen Baustellen oder dergleichen
Scaling device, in particular for hanging rock walls in mines, underground construction sites or the like

(30) Priorité: 06.08.1987 FR 8711384
(43) Date de publication de la demande: 08.03.1989
(73) Titulaire: SOREIS SOCIETE DITE:, F-78141 Vélizy Villacoublay (FR)
(72) Inventeur: Pradelle, Bernard, F-87100 Landouge Limoges (FR)
(74) Mandataire: Arbousse-Bastide, Jean-Claude P.

(56) Documents cités:
- FR-A- 528 316
- FR-A- 2 152 546
- US-A- 1 884 653
- US-A- 1 926 042
- INDUSTRIE MINERALE, no. 6A, juin 1982, pages 160-163, Paris, FR; M. MALLET: "Abattage en masse de blocs de granit méthode de découpe au rock jet"

## Description

La présente invention est relative à un dispositif purgeur destiné à être utilisé sur un chantier, notamment dans une mine souterraine ou dans un chantier souterrain.

On sait que dans nombre de chantiers souterrains ou pour l'exploitation des mines métalliques, l'abattage des roches s'effectue souvent à l'explosif. Après chaque tir, des roches tombent. On les ramasse et on les évacue pour faire avancer le chantier. Cependant, le roche ayant été fragmentée ou fragilisée par l'explosion, on constate qu'après le tir des blocs rocheux mal détachés ou enchevêtrés les uns dans les autres, demeurent suspendus au toit, c'est-à-dire au dessus du sol du chantier. Ces blocs ne peuvent pas tomber de leur propre poids. Certains restent liés au toit par une fragmentation non communicante. Dans tout les cas, ces blocs constituent un danger car ils risquent de tomber intempestivement au cours de la poursuite de l'exploitation du chantier. Pour réduire ce risque, il est donc connu de "purger" la paroi rocheuse, c'est-à-dire de l'explorer en la frappant manuellement à l'aide d'un marteau pour en détacher et évacuer les blocs en suspension.

Cette opération connue est coûteuse en main-d'oeuvre et elle ne permet pas de détacher de façon certaine certains blocs difficiles à extraire.

La présente invention a pour but d'éviter ces inconvénients en réalisant un dispositif purgeur permettant d'effectuer rapidement et efficacement la purge d'une paroi rocheuse notamment après un tir à l'explosif.

Un dispositif purgeur selon l'invention est caractérisé en ce qu'il comprend en combinaison:
― un marteau pneumatique;
― une perche dont l'extrémité supérieure supporte le marteau pneumatique alors que son extrémité inférieure comporte une poignée de préhension et au moins une gachette de commande pour actionner à distance le marteau pneumatique,
― à l'extrémité libre du marteau pneumatique, une pièce de frappe constituée par une tige que surmonte une large tête percutante, allégée par des alvéoles intérieurs creux.

Suivant une autre caractéristique de l'invention, la tête de frappe a sensiblement la forme d'un ellipsoïde aplati.

Suivant une autre caractéristique de l'invention, les alvéoles ont une forme sensiblement tronconique, et ils sont creusés radialement autour de l'axe de révolution de l'ellipsoïde, lequel axe géométrique correspond avec l'axe longitudinal de l'outil et du marteau pneumatique.

Suivant une autre caractéristique de l'invention, l'axe géométrique de chaque alvéole tronconique est disposé radialement, sensiblement dans le plan équatorial de l'ellipsoïde aplati.

Suivant une autre caractéristique de l'invention, la forme de la tête de frappe permet à la fois d'optimiser sa surface de contact avec la roche, et d'autre part, de concentrer au mieux l'énergie de percussion, par réduction de l'inertie mécanique dans les zones ne supportant pas le maximum des contraintes de frappe.

Le dessin annexé, donné à titre d'exemple non limitatif, permettra de mieux comprendre les caractéristiques de l'invention, et les avantages qu'elle est susceptible de procurer.
Figure 1 montre un appareil selon l'invention, en cours d'utilisation, pour purger le toit d'une galerie de mine.
Figure 2 montre le détail du montage de la pièce de frappe équipant l'extrémité du marteau.
Figure 3 montre la poignée de commande équipant l'extrémité inférieure de la perche.

Le dispositif purgeur 1 représenté sur les dessins comprend en combinaison:
― un marteau pneumatique 2;
― une perche de support 3;
― une pièce de frappe 4.

La perche 3 peut avoir une longueur de l'ordre de deux à trois mètres. Elle porte une alimentation en air comprimé à partir d'une canalisation flexible 5. De plus, la partie inférieure de la perche 3 constitue une poignée 6, que l'utilisateur 7 saisit avec l'une de ses mains 8. Ainsi, avec sa main 8, il a la possibilité d'actionner une gachette 9, commandant à distance le fonctionnement du marteau pneumatique 2.

A son extrémité, celui-ci peut recevoir à la manière habituelle, la tige 10 d'un outil de frappe. Dans le cas de l'invention, l'outil de frappe est constitué par la pièce 4, dont la tige 10 est surmontée par une tête élargie 11. Cette dernière est réalisée en métal, d'une pièce avec la tige 10. La tête 11 a la forme générale d'un ellipsoïde aplati de révolution autour de l'axe géométrique 12 commun à la tête 11 et à la tige 10.

Cette tête 11 est allégée par la présence d'alvéoles 13. Chacun de ceux-ci a une forme sensiblement tronconique convergeant vers le centre 14. L'axe longitudinal 15 de chacun des alvéoles 13 est sensiblement disposé dans le plan équatorial 16 de l'ellipsoïde de révolution. Enfin, la tige 10 est préférablement équipée, à mi-longueur d'une collerette 17, d'un type en lui-même connu, prévue pour coopérer avec le ressort décaleur 18 qui dépasse, comme à l'habitude, au sommet du marteau pneumatique 2.

Le fonctionnement est le suivant:

Après un tir à l'explosif dans une galerie de mine 19 (figure 1), certaines parties du toit 20 ont été fragilisées par l'explosion, sans pour autant être tombées par leur propre poids. Il en va ainsi, par exemple, du bloc rocheux 21, qui reste lié au toit 20 par une fragmentation non communicante. Il est alors nécessaire de "purger" le toit 20, avant que des ouvriers puissent venir travailler sans risque dans la galerie 19.

On notera que l'invention perment à l'utilisateur d'optimiser l'efficacité du purgeur, moyennant une opération très simple qui correspond à un geste naturel. Il lui suffit, effet, de pousser la perche 3 plus ou moins fort contre le bloc 21, pour faire varier à la fois la fréquence et l'amplitude des chocs exercés par la tête 4. Ces ondes de choc engendrées par le marteau pneumatique composent, dans la faille, une résultante "masse d'ondes" qui rentre en résonance avec le générateur, ce qui provoque le décollement des blocs. On notera que ces avantages peuvent être obtenus sur des roches de natures très diverses, en particulier, notamment, du fait de la structure alvéolée particulière de la tête de frappe 4.

La purge par ondes de chocs consiste à engendrer une énergie d'amplitude et de fréquence variables, de façon à composer, dans la faille 23, une masse d'ondes résonante, qui s'amplifie grâce à l'accumulation d'énergie.

L'accroissement de l'amplitude d'une vibration (ou ondes de chocs) dans la faille est donc le résultat d'un circuit en résonance avec la période ou la fréquence imposée par le générateur.

Ainsi, l'onde de choc 22 émise par le marteau 2 se compose avec l'onde 24 réfléchie en retour et de même fréquence. L'énergie d'onde de choc engendrée dans la faille 23 entre en résonance avec la marteau 2, jusqu'à provoquer le détachement du bloc 21.

## Revendications

1. Dispositif purgeur pour le toit rocheux d'un chantier souterrain, caractérisé en ce qu'il comprend en combinaison:
― un marteau pneumatique (2);
― une perche (3), dont l'extrémité supérieure supporte le marteau pneumatique (2), alors que son extrémité inférieure comporte une poignée de préhension (6) et au moins une gachette de commande (9) pour actionner à distance le marteau pneumatique (2);
― à l'extrémité libre du marteau pneumatique (2), une pièce de frappe (4) constituée par une tige (10) que surmonte une large tête percutante (11) allégée par des alvéoles intérieurs creux (13).

2. Dispositif suivant la revendication 1, caractérisé en ce que la tête de frappe (4) a sensiblement la forme d'un ellipsoïde.

3. Dispositif suivant la revendication 2, caractérisé en ce que les alvéoles (13) ont une forme sensiblement tronconique et sont creusés radialement autour de l'axe de révolution (12) de l'ellipsoïde, lequel axe géométrique (12) correspond avec l'axe longitudinal de l'outil (4) et du marteau pneumatique (2).

4. Dispositif suivant l'une quelconque des revendication précédentes, caractérisé en ce que l'axe géométrique (15) de chaque alvéole tronconique (13) est disposé radialement, sensiblement dans le plan équatorial de l'ellipsoïde aplati de la tête (11).

5. Dispositif suivant l'une quelconque des revendications précédentes, caractérisé en ce que la forme de la tête de frappe (11) permet, à la fois, d'optimiser sa surface de contact avec la roche (21), et d'autre part de concentrer au mieux l'énergie de percussion, par réduction de l'inertie mécanique dans les zones ne supportant pas le maximum des contraintes de frappe.

6. Dispositif suivant l'une quelconque des revendications précédentes, caractérisé en ce qu'il engendre dans une faille de la roche, une énergie d'onde de choc capable d'entrer en résonance avec le marteau pneumatique (2), pour provoquer le détachement des blocs de roche (21).

## Patentansprüche

1. Reinigungsgerät für Felsdächer unterirdischer Baustellen, dadurch gekennzeichnet, daß es aus einer Kombination von
― Druckluftkammer (2),
― Haltestange (3), an deren oberem Ender der Drucklufthammer (2) befestigt ist, während sich an ihrem unteren Ende ein Haltegriff sowie mindestens ein Bedienelement (9) zur Ferbedienung des Drucklufthammers (2) befinden, und
― Schlagteil (4) am freien Ende des Drucklufthammers (2) besteht, welches sich wiederum aus einem Stiel (10) mit darauf angebrachtem breitem Schlagkopf (11) zusammensetzt, dessen Gewicht durch Aushöhlungen (13) verringert ist.

2. Vorrichtung nach Patentanspruch 1, dadurch gekennzeichnet, daß die Form des Schagkopfes (4) weitgehend elliptisch ist.

3. Vorrichtung nach Patentanspruch 2, dadurch gekennzeichnet, daß die Aushöhlungen (13) weitgehend kegelstumpfförmig sind und radial um die Drehachse (12) des elliptischen Schlagteiles (4) angeordnet sind, wobei die Drehachse (12) mit der Längsachse von Schlagteil (4) und Drucklufthammer (2) zusammenfällt.

4. Vorrichtung nach einem beliebigen der o.a. Patentansprüche, dadurch gekennzeichnet, daß die geometrische Achse jeder kegenstumpfförmigen Aushöhlung (13) radial, und zwar weitgehend äquatorial in Bezug auf den flachen ellipsenförmigen Schlagkopf (11) angeordnet ist.

5. Vorrichtung nach einem beliebigen der o.a. Patentansprüche, dadurch gekennzeichnet, daß aufgrund der Form des Schlagkopfes (11) sowohl ein optimales Glätten der zu bearbeitenden Felsfläche (21) als auch eine bessere Konzentrierung der Schlagkraft durch Verringerung der Massenträgheit in den Bereichen möglich ist, in denen keine maximale Schlagbeanspruchung erfolgen darf.

6. Vorrichtung nach einem beliebigen der o.a. Patentansprüche, dadurch gekennzeichnet, daß sie in einem Felsspalt eine Stoßwellenenergie verursachen kann, durch die Resonanzschwingungen mit dem Drucklufthammer (2) erzeugt werden, um das Ablösen von Felsbrocken (21) auszulösen.

## Claims

1. Drain cock device for the rocky roof of an underground site, wherein it comprises a combination of:
― a pneumatic hammer (2);
― a pole (3) whose upper extremity bears the pneumatic hammer (2), whereas its lower extremity comprises a gripping handle (6) and at least one control trigger for remotely activating the pneumatic hammer (2);
― at the free extremity of the pneumatic hammer (2), an impact piece (4) formed of a rod (10) surmounted by a wide impact drilling attachment (11) lightened by hollow internal cavities (13).

2. Device according to claim 1, wherein the impact head (4) has roughly the shape of an ellipsoid.

3. Device according to claim 2, wherein the cavities (13) have a roughly truncated shape and are radially hollowed around the axis of revolution (12) of the ellipsoid whose geometrical axis (12) corresponds with the longititunal axis of the tool (4) and pneumatic hammer (2).

4. Device according to any one of the above-mentioned claims, wherein the geometrical axis (15) of each truncated cavity (13) is radially disposed roughly inside the equatorial plane of the flattened ellipsoid of the head (11).

5. Device according to any one of the previous claims, wherein the shape of the impact head (11) makes it possible to simultaneously optimize its contact surface with the rock (21) and secondly to fully concentrate the percussion energy by reducing the mechanical inertia in the zones not fully supporting the impact stresses.

6. Device according to any one of the above-mentioned claims, wherein it generates in a fault in the rock a shock wave energy able to resonate with the pneumatic hammer (2) so as to loosen blocks of rock (2).
